# EUROPÄISCHE PATENTSCHRIFT

(11) **EP 4 116 497 B1**
(45) Veröffentlichungstag und Bekanntmachung des Hinweises auf die Patenterteilung: **06.05.2026**
(21) Anmeldenummer: 22180503.9
(22) Anmeldetag: 22.06.2022
(51) Int. Cl.: E02B 7/14, E02B 7/10, E02B 7/08

(54) **STAUDAMMENTLASTUNG**
DAM RELIEF
SOULAGEMENT DE BARRAGE

(30) Priorität: 08.07.2021 CH 0700292021; 02.08.2021 CH 0701272021
(43) Veröffentlichungstag der Anmeldung: 11.01.2023
(73) Patentinhaber: Zhang, Zhengji, 8952 Schlieren (CH)
(72) Erfinder: Zhang, Zhengji, 8952 Schlieren (CH)
(74) Vertreter: Keller Schneider Patent- und Markenanwälte AG

(56) Entgegenhaltungen:
- FR-A- 594 913
- US-A- 779 703

## Beschreibung

### Technisches Gebiet

Die Erfindung betrifft ein Verfahren zur Entlastung einer bestehenden oder neuen Staumauer durch deren Integrieren in eine Staubauwerksanordnung. Weiter betrifft die Erfindung eine Staubauwerksanordnung umfassend eine Hauptstaumauer und eine Entlastungsmauer.

### Stand der Technik

Die Erfindung betrifft ein Verfahren zur Entlastung einer Hauptstaumauer einer Staubauwerksanordnung. Staubauwerke sind auch als Talsperren, Staumauern oder Staudämme bekannt und gehören oft, aber nicht nur zur Stauanlage eines Wasserkraftwerks.

Ein Staubauwerk kann verschiedene Bauweisen wie z.B. Gewichtsstaumauer, Bogenstaumauer und Pfeilerstaumauer aufweisen. Dem Fachmann sind solche Bauweisen bekannt. Die US779,703 und FR594.913 offenbaren ein Verfahren und eine Staubbauwerksanordnung gemäß dem Oberbegriff des Anspruchs 1.

Aufgrund langer Einsatzzeiten von Dekaden bis zu hundert Jahren werden Staubauwerke sanierungsbedürftig oder müssen gar ersetzt werden. Eine komplette Sanierung setzt oft eine monate- bis jahreslange Stilllegung des Kraftwerksbetriebs voraus. In dieser Zeit ist eine Produktion der Elektrizität nicht möglich, womit grosse Betriebsverluste verursacht werden. Durch die Entleerung der Staubecken respektive durch das dadurch fehlende Fassungsvermögen für Wasser können weitere Probleme im Wassermanagement des Gebietes anfallen.

Es sind diverse Methoden bekannt, mit welchen eine Sanierung eines bestehenden Staubauwerks erreicht werden kann. Zum Beispiel können insbesondere bei Leckagen im Bodenbereich Betonkapseln mit dem Staubauwerk verbunden werden, wobei die Kapsel über eine Leitung mit dem Innern des Stausees derart verbunden ist, dass in der Kapsel ein Gegendruck erzeugt wird.

In einer weiteren Variante wird flussabwärts ein neues Staubauwerk als Ersatzstaumauer gebaut, wobei nach Vollendung des neuen Staubauwerks das alte Staubauwerk geflutet wird. Dem Fachmann sind weitere Techniken zur Sanierung oder zum Neubau von Staubauwerken bekannt.

Bei den bekannten Verfahren zum Neubau und zur kompletten Sanierung besteht der Nachteil, dass diese sehr aufwendig und damit teuer sind.

### Darstellung der Erfindung

Aufgabe der Erfindung ist es, ein dem eingangs genannten technischen Gebiet zugehörendes Verfahren zur Entlastung von bestehenden Staubauwerken respektive von neuen Staubauwerken zu schaffen, welches besonders kostengünstig durchführbar ist. Das Verfahren ermöglicht insbesondere, eine Entlastung ohne Entleeren des Stausees durchzuführen.

Die Lösung der Aufgabe ist durch die Merkmale des Anspruchs 1 definiert. Gemäss der Erfindung wird flussabwärts zur Hauptstaumauer eine Entlastungsmauer gebaut, welche eine niedrigere Höhe als die Hauptstaumauer aufweist, wobei zwischen der Hauptstaumauer und der Entlastungsmauer ein Entlastungssee derart gebildet wird, dass resultierende hydrostatische Druckkräfte auf die Hauptstaumauer reduziert werden.

Im Verfahren zur Entlastung eines bestehenden Staubauwerks wird somit flussabwärts zur Hauptstaumauer eine Entlastungsmauer gebaut, welche eine niedrigere Höhe als die Hauptstaumauer aufweist. Anschliessend wird zwischen der Entlastungsmauer und der Hauptstaumauer ein Entlastungssee gebildet.

Die Erfindung betrifft weiter eine Staubauwerksanordnung umfassend eine Hauptstaumauer, wobei die Staubauwerksanordnung flussabwärts zur Hauptstaumauer eine Entlastungsmauer umfasst, welche eine niedrigere Höhe als die Hauptstaumauer aufweist, wobei zwischen der Hauptstaumauer und der Entlastungsmauer ein Entlastungssee derart gebildet ist, dass resultierende hydrostatische Druckkräfte auf die Hauptstaumauer reduziert werden.

Der Entlastungssee ist vorzugsweise derart angelegt, dass das Niveau des Wassers im Entlastungssee innerhalb einer Höhe zwischen dem Tiefpunkt der stauseeseitigen Hauptstaumauer und dem Niveau des Wassers im Stausee liegt. Während das Wasser im Stausee einen Druck gegen die Hauptstaumauer ausübt, wird dieser Druck durch einen Gegendruck im Entlastungssee zumindest teilweise kompensiert, so dass die Hauptstaumauer dadurch mit einem geringeren resultierenden Druck beaufschlagt ist. Damit wird die Hauptstaumauer druckentlastet. Anstelle der Sanierung kann eine sanierungsbedürftige Hauptstaumauer durch diese bauliche Massnahme entlastet werden. Je nach Ausbildung der Hauptstaumauer kann damit auch eine Verstärkung der Hauptstaumauer erreicht werden. Falls es sich um eine Gewichtsstaumauer handelt, deren Querschnitt nach oben hin abnimmt, kann mit dem Entlastungssee eine Gewichtskraft auf die Hauptstaumauer wirken, welche die Hauptstaumauer verstärkt respektive nach unten presst.

Die Wirkungen der Entlastungsmauer und des Entlastungssees lassen sich wie folgt beispielhaft berechnen:
Für eine quantitative Abschätzung der Entlastung der Hauptstaumauer wird bei beiden Mauern konstante Breite B von unten bis oben angenommen. Die statischen Drücke jeweils im oberen Stausee und unteren Entlastungssee nehmen linear mit der Tiefe des Wassers zu.

Die Belastung der Hauptstaumauer beim (theoretisch) maximalen Füllstand H des Stausees ist durch die resultierende Kraft gegeben (mittlerer Druck $\overline{p} = \frac{1}{2} ρgH$): $F = \overline{p} BH = \frac{1}{2} {ρgBH}^{2} \left(N\right)$

Die Entlastung der Hauptstaumauer ist nur von der Höhe des Füllstandes des Entlastungssees abhängig. Beim (theoretisch) maximalen Füllstand h, der gleich der Höhe der Entlastungsmauer ist, berechnet sich die Entlastungskraft zu $Δ F = \frac{1}{2} {ρgBh}^{2} \left(N\right)$

Die resultierende Kraft, die auf die Hauptstaumauer wirkt, wird reduziert auf $F - Δ F = \frac{1}{2} ρgB \left({H}^{2}-{h}^{2}\right) \left(N\right)$

Der Entlastungsgrad ist dann berechnet $\frac{Δ F}{F} = {\left(\frac{h}{H}\right)}^{2}$

Für *h*/*H* = 0.5 ist eine Entlastung von 25% zu erwarten. Für eine noch betriebsfähige Staumauer ist so eine Entlastung beträchtlich und daher von grosser Bedeutung. Für *h*/*H = 0.7* wird die Hauptstaumauer um etwa 50% entlastet. Im Fall der Fig. 2 mit der Ersatzstaumauer ist die Entlastung der Hauptstaumauer 100%.

Vorzugsweise weist der Entlastungssee eine freie Oberfläche auf. Damit wird eine besonders einfache Bauweise erreicht, womit insbesondere das Herstellungsverfahren kostengünstig gehalten werden kann. In Varianten kann der Entlastungssee auch geschlossen sein - es ist jedoch darauf zu achten, dass keine kraftübertragende Verbindung zwischen der Entlastungsmauer und der Hauptstaumauer gebildet wird. Diese sollen kräftetechnisch unabhängig sein.

Eine Höhe der Entlastungsmauer beträgt zwischen 30% und 95% der Höhe der Hauptstaumauer, insbesondere zwischen 35% und 60%.

Eine Höhe der Entlastungsmauer beträgt zwischen 30% und 95% der Höhe der Hauptstaumauer, gemessen von einem tiefsten Geländepunkt der Hauptstaumauer, insbesondere von einem tiefsten Geländepunkt auf der Stauseeseite der Hauptstaumauer.

Die Krone der Entlastungsmauer liegt um mindestens 5% der Höhe der Hauptstaumauer unterhalb der Krone der Hauptstaumauer.

Bevorzugt wird obiges Verfahren zur Entlastung einer bestehenden Hauptstaumauer anstelle deren Sanierung verwendet. Damit kann eine ältere, überlastete Hauptstaumauer entlastet werden, somit deren Lebensdauer bedeutend erhöht werden. Abhängig vom Zustand der sanierungsbedürftigen Hauptstaumauer kann die Hauptstaumauer nur teilweise saniert werden, wobei die Hauptstaumauer bei Bedarf auch zusätzlich erhöht werden kann.

In einem weiteren bevorzugten Verfahren wird sowohl die Hauptstaumauer als auch die Entlastungsmauer neu erstellt. Das Verfahren eignet sich somit auch für Neubauprojekte, wobei keine Hauptstaumauer bestand. Damit kann die Hauptstaumauer im Vornherein kostengünstiger aufgebaut werden, da die Belastung der Hauptstaumauer im Betrieb geringer ausfällt. Weiter können auch mehr als eine Entlastungsmauer erstellt werden, insbesondere kann theoretisch eine Kaskade von Entlastungsmauern vorgesehen sein, wobei eine flussabwärts nachfolgende jeweils eine geringere Höhe aufweist als die vorgängige. Es ist dabei unerheblich, ob die Hauptstaumauer oder die Entlastungsmauer als Gewichtsstaumauer, als Bogenstaumauer oder als Pfeilerstaumauer ausgebildet sind - das Verfahren funktioniert mit jeder Art von Hauptstaumauer respektive Entlastungsmauer.

Bevorzugt umfasst die Hauptstaumauer und die Entlastungsmauerr jeweils mindestens eine Referenzstelle, womit eine Formänderung der Hauptstaumauer und/oder der Entlastungsmauer sowie eine Verschiebung der Hauptstaumauer und/oder der Entlastungsmauer relativ zueinander überwacht bzw. regelmässig kontrolliert werden können. In Varianten kann auf die Referenzstelle auch verzichtet werden.

Bevorzugt umfasst der Entlastungssee mindestens einen Zwischenboden. Damit kann zum Beispiel ein Schwimmbad oder dergleichen gebildet werden. Der Zwischenboden ist vorzugsweise nur einseitig fest verankert, zum Beispiel in der Hauptstaumauer, so dass weder Zug- noch Druckkräfte zwischen der Hauptstaumauer und der Entlastungsmauer wirken.

Der Entlastungssee zwischen der Hauptstaumauer und der Entlastungsmauer kann auf viele unterschiedliche Arten genutzt werden. Beispielsweise kann der Entlastungssee als Freizeitanlage, insbesondere als Wassersportanlage, als Schwimmbad und/oder zur Fischzucht respektive Fischerei verwendet werden. In weiteren Varianten kann der Entlastungssee zusätzlich als Tosbecken eingesetzt werden. Dem Fachmann sind weitere Anwendungen bekannt. Anderseits kann der Entlastungssee auch ungenutzt bleiben.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine schematische Darstellung eines Querschnitts durch eine Gewichtsstaumauer;
- Fig. 2: eine schematische Darstellung eines Querschnitts durch eine Gewichtsstaumauer, welche gemäss Stand der Technik durch eine Bogenstaumauer ersetzt wird;
- Fig. 3: eine schematische Darstellung eines Querschnitts durch eine Gewichtsstaumauer, eine Entlastungsmauer und den Entlastungssee;
- Fig. 4: eine schematische Darstellung eines Querschnitts durch eine Gewichtsstaumauer mit den aufgrund des Entlastungssees resultierenden Druckkräften;
- Fig. 5: eine schematische Darstellung eines Querschnitts durch eine Gewichtsstaumauer mit den aufgrund des Entlastungssees erreichten Verstärkungskräften;
- Fig. 6: eine schematische Darstellung einer Frontansicht der Entlastungsmauer;
- Fig. 7: eine schematische Darstellung eines Querschnitts durch eine Gewichtsstaumauer, bei welcher das Baumaterial statt für eine Entlastungsmauer zur Verstärkung der Hauptstaumauer eingesetzt ist; sowie
- Fig. 8: eine schematische Darstellung gemäss Fig. 3, wobei im Entlastungssee Zwischenböden eingelegt sind und an den beiden Mauern Referenzstellen montiert sind.

Grundsätzlich sind in den Figuren gleiche Teile mit gleichen Bezugszeichen versehen.

### Wege zur Ausführung der Erfindung

In der an sich bekannten Fig. 1 ist eine Gewichtsstaumauer (1) dargestellt, die aufgrund ihrer langen Einsatzzeit von Dekaden bis hunderte von Jahren sanierungsbedürftig ist. Weil die Sanierung die Entleerung des Stausees (2) und monate- bis jahreslange Stilllegung des Kraftwerksbetriebs für die Produktion der Elektrizität voraussetzt und daher grosse Betriebsverluste verursachen wird, wird nach Fig. 2 eine Ersatzstaumauer (4) in bestimmten Fällen geplant und gebaut. Die Ersatzstaumauer (4) auf gleicher Höhe wie die Hauptstaumauer (1) ersetzt in diesem Fall komplett die alte Staumauer (1), die meistens bestehen bleibt und später geflutet wird. Im Fall der Staumauer (1) unter dem Denkmalschutz würde es Diskussionen geben.

Im Fall der sanierungsbedürftigen Hauptstaumauer (1) wird die Ersatzstaumauer (4), je nach ihrer Grösse, hohe Kosten verursachen. Die Bauarbeit wird auch mehrere Jahre dauern.

Um Kosten und Zeit zu sparen und insbesondere keinen Unterbruch in der Stromproduktion zu verursachen, wird die bestehende sanierungsbedürftige Staumauer (1), die hier als Hauptstaumauer bezeichnet ist, durch geringe Baukosten gleichzeitig verstärkt und entlastet. Anstelle des Aufbauens der Ersatzstaumauer (4) auf mindestens gleicher Höhe wie die Hauptstaumauer (1) wird eine Entlastungsmauer (5) niedriger Höhe gemäss Fig. 3 gebaut. Die Entlastungsmauer (5) befindet sich talabwärts (flussabwärts) der Hauptstaumauer (1). Der minimale Abstand der Entlastungsmauer (5) zur Hauptstaumauer (1) darf beliebig klein sein (z. B. bis auf 0.1 m). Der maximale Abstand ist generell unlimitiert, jedoch ist im Wesentlichen von der geographischen Lage des Tals und den Baukosten abhängig.

Der Zwischenraum zwischen den beiden Staumauern (1, 5) wird mit Wasser gefüllt, sodass ein Entlastungssee (6) mit freier Oberfläche zur Atmosphäre entsteht. Der Füllstand des Entlastungssees (6) kann verändert werden. Generell bleibt der eingestellte Füllstand konstant. Für bestimmten Zweck sind zeitlicher oder kontinuierlicher Zufluss zu und Abfluss aus dem Entlastungssee (6) in bestimmten Mengen erlaubt.

Die Hauptstaumauer (1), die Entlastungsmauer (5) und der Entlastungssee (6) bilden eine Staubauwerksanordnung (13, 14) mit Entlastungseffekt. Dabei kann die Hauptstaumauer (1) eine Gewichtsstaumauer, Bogenstaumauer und Mauer mit anderen Bauformen sein. Insbesondere kann die Hauptstaumauer (1) eine neue Bebauung sein.

Der Füllstand des Entlastungssees (6) bestimmt den Entlastungsgrad der Hauptstaumauer (1) (siehe oben). Die hydrostatischen Druckkräfte (7) im Entlastungssee (6) setzt sich gegen die Druckkräfte (3) auf der Hauptstaumauer (1) im entsprechenden Bereich. Dadurch werden die gesamten Druckkräfte (8) bei der Hauptstaumauer (1) reduziert, siehe Fig. 4. Das ist am wirksamsten, da bei einer Staumauer (1) die grösste Belastung immer im unteren Bereich der Mauer liegt.

Durch das Wasser im Entlastungssee (6) wird auch erreicht, dass die betrachtete Gewichtsstaumauer (1) zusätzlich verstärkt wird, indem eine Zusatzmasse des Wassers (9) die Mauer nach unten drückt (Fig. 5). Sowohl die Verstärkung als auch die Entlastung der Hauptstaumauer (1) hängen vom Füllstand des Entlastungssees (6) ab. Die Verstärkung einer Gewichtsstaumauer (1) beispielsweise geschieht durch Zusatzmasse (9) des Wassers nach Fig. 5. Dies ist zusätzlich von der Neigung der Aussenwand der Staumauer (1) abhängig.

Für eine noch betriebsfähige Staumauer ist eine Entlastung von z. B. 20%-30% (Entlastungsgrad) erwartungsgemäss schon beträchtlich und daher von grosser Bedeutung. Selbst eine komplette Sanierung der alten Staumauer (1) würde so ein vergleichbares Ergebnis nicht oder nur schwer erreichen.

Die durch die Entlastungsmauer (5) und den mit Wasser gefüllten Entlastungssee (6) erzielte Verstärkung und Entlastung der Hauptstaumauer (1) sind nur vom Füllstand des Entlastungssees (6) abhängig. Sie sind von der Wassermenge im Entlastungssee (6) und daher vom Abstand zwischen den beiden Mauern (1, 5) unabhängig. Theoretisch kann die Entlastungsmauer (5) beliebig nahe zur Hauptstaumauer (1) gebaut werden, solange die beiden Mauern vom Wasser im Entlastungssee (6) getrennt sind.

Da die Entlastungsmauer (5) relativ niedrig ist, wird sie vom Wasser im Entlastungssee (6) nur relativ wenig belastet, so dass die Staumauerdicke klein gehalten werden kann (Fig. 3 und 4). Wegen der zusätzlich geringen Breite des Tals (Fig. 6) im Talunterbereich kann insgesamt viel an Baumaterialien (Steine, Beton) gespart werden. Das Bauvolumen der Entlastungsmauer (5) kann, abhängig von der Höhe der Entlastungsmauer (5), z. B. auf 1/2 bis 1/8 vom Bauvolumen der Ersatzstaumauer (4) reduziert werden,

Zu bemerken ist, dass die durch Entlastungsmauer (5) und Entlastungssee (6) erzielten Verstärkung und Entlastung der Hauptstaumauer (1) viel höher sind als die Wirkung durch das einfache Zufügen von Baumaterialien (5a) zu einer bestehenden Gewichtsstaumauer (Fig. 7). Der Fall in Fig. 7 entspricht einer Art der mechanischen Abstützung oder Verstärkung anstatt der hydraulischen Entlastung der Hauptstaumauer (1).

Im Fall einer alten Staumauer, die von der Denkmalpflege als "erhaltenswert" eingestuft wurde, bleibt die Staumauer sichtbar und geniesst so einen gewissen Denkmalschutz.

Im Fall einer neuen Bebauung der Hauptstaumauer (1) in allen möglichen Bauweisen (Gewichtsstaumauer, Bogenstaumauern usw.) kann die Staumauer (1) entsprechend dünn gebaut werden, wenn die Entlastungsmauer (5) mitgebaut wird. Die gesamten Baumaterialien sinken entsprechend. Das Aufbauen der Entlastungsmauer (5) basierend auf der neuesten Technologie schafft zugleich auch ein Gefühl von Mehrsicherheit bei der Bevölkerung.

Der Entlastungssee (6) mit freier Oberfläche kann zu einer Freizeitanlage wie einem freien Schwimmbad gemacht werden. Um die Sicherheit zu gewähren, kann ein Zwischenboden (10) z. B. aus Platten gelegt werden (Fig. 8).

Für die Produktion der Elektrizität soll das Wasser nach wie vor aus dem oberen Stausee (2) bezogen werden. Im Fall der sanierungsbedürftigen alten Staumauer (1) bleibt das bisherige Rohrleitungssystem erhalten. Das Wasser im unteren Entlastungssee (6) wird typischerweise nicht benutzt für die Stromproduktion.

Die Bedeutung des Entlastungssees (6) in Zusammenhang mit der Entlastungsmauer (5) liegt darin, dass ein Entlastungsgrad z.B. von 25% bis 90% (siehe oben) erreicht werden kann.

In besonderen Varianten besteht eine Staubauwerksanordnung (13) aus einer Hauptstaumauer (1), einer Entlastungsmauer (5) und einem Entlastungssee (6) mit freier Oberfläche, wobei die Hauptstaumauer (1) oft eine alte Mauer und daher sanierungsbedürftig ist.

Weiter bevorzugt wird die Entlastungsmauer (5) in niedriger Höhe, beliebiger Form und Stärke (Mauerdicke) flussabwärts der Hauptstaumauer (1), darunter Staumauer, Staudamm und Talsperre, installiert.

Die Höhe der Entlastungsmauer (5) beträgt 30% bis Maximum 95% von der Höhe der Hauptstaumauer (1), wobei beide Mauern von einer gleichen Höhenlage (12) des tiefsten Geländepunktes der Hauptstaumauer (1) gemessen werden (Fig. 3).

Die Krone (obere Kante) der Entlastungsmauer liegt um mindestens 5% vor der Höhe der Hauptstaumauer (1) unterhalb der Krone der Hauptstaumauer (1).

Der Entlastungssee (6) weist vorzugsweise eine freie Oberfläche auf, wobei der Freiraum zwischen der Hauptstaumauer (1) und der Entlastungsmauer (5) durch Wasser voll oder teilweise aufgefüllt wird.

Im Verfahren zur Verstärkung und Entlastung der Hauptstaumauer (1) wirken die hydrostatischen Druckkräfte im Entlastungssee (6) denjenigen im Stausee (2) entgegen. Der Entlastungssee (6) wird vorzugsweise ganz oder teilweise für spezielle Anwendungen wie Freizeitanlage, Schwimmbad, Wassersport, Fischzucht und Fischerei sowie als Wasserquelle für andere Versuche mit bestimmten Zielsetzungen verwendet.

Im Entlastungssee (6) sind vorzugsweise ein oder mehrere Zwischenböden (10) gebaut.

Vorzugsweise sind in einer Staubauwerksanordnung (14) an der Hauptstaumauer (1) und der Entlastungsmauer (5) mehrere Referenzstellen (11) angebracht, um die Formänderung von und relative Verschiebungen zwischen den beiden Mauern regelmässig zu kontrollieren.

Im Rahmen der Staubauwerksanordnung (13) und Verfahren zur Entlastung der Hauptstaumauer (1) werden die Entlastungsmauer (5) und der Entlastungssee (6) vorzugsweise auch dann verwendet, wenn die Hauptstaumauer (1) neu ist bzw. neu gebaut wird.

Zusammenfassend ist festzustellen, dass erfindungsgemäss ein Verfahren zur Entlastung von bestehenden Staumauern geschaffen wird, bei welchem ein Entleeren des Stausees vermieden werden kann und gleichzeitig Bauvolumen (Steine und Beton) eingespart werden kann.

## Patentansprüche

1. Verfahren zur Entlastung einer Hauptstaumauer (1) einer Staubauwerksanordnung (14) eines Stausees, wobei die Staubauwerksanordnung (14) eine Hauptstaumauer (1) zum Aufstauen eines Stausees und eine Entlastungsmauer (5) umfasst, wobei flussabwärts zur Hauptstaumauer (1) eine Entlastungsmauer (5) gebaut wird, welche eine niedrigere Höhe als die Hauptstaumauer (1) aufweist, wobei zwischen der Hauptstaumauer (1) und der Entlastungsmauer (5) ein Entlastungssee (6) derart gebildet wird, dass resultierende hydrostatische Druckkräfte auf die Hauptstaumauer (1) reduziert werden, **dadurch gekennzeichnet, dass** die Bauwerkhöhe der Entlastungsmauer (5) zwischen 30% und 95% der Bauwerkhöhe der Hauptstaumauer (1) beträgt und wobei eine Krone der Entlastungsmauer (5) um mindestens 5% der Bauwerkhöhe der Hauptstaumauer (1), unterhalb der Krone der Hauptstaumauer (1) liegt und ein Wasserpegel im Entlastungssee (6) um mindestens 5% der Bauwerkhöhe der Hauptstaumauer (1), unterhalb eines Wasserpegels des Stausees (2) liegt.

2. Verfahren nach Anspruch 1, **dadurch gekennzeichnet, dass** der Entlastungssee (6) eine freie Oberfläche aufweist.

3. Anwendung des Verfahrens nach einem der Ansprüche 1 oder 2 zur Entlastung einer bestehenden sanierungsbedürftigen Hauptstaumauer (1) anstelle deren kompletten Sanierung.

4. Staubauwerksanordnung eines Stausees umfassend eine Hauptstaumauer (1), wobei die Staubauwerksanordnung flussabwärts zur Hauptstaumauer (1), eine Entlastungsmauer (5) umfasst, welche eine niedrigere Höhe als die Hauptstaumauer (1) aufweist, wobei zwischen der Hauptstaumauer (1) und der Entlastungsmauer (5) ein Entlastungssee (6) derart gebildet ist, dass resultierende hydrostatische Druckkräfte auf die Hauptstaumauer (1) reduziert werden, **dadurch gekennzeichnet, dass** die Bauwerkhöhe der Entlastungsmauer (5) zwischen 30% und 95% der Bauwerkhöhe der Hauptstaumauer (1) beträgt und wobei eine Krone der Entlastungsmauer (5) um mindestens 5% der Bauwerkhöhe der Hauptstaumauer (1), unterhalb der Krone der Hauptstaumauer (1) liegt und ein Wasserpegel im Entlastungssee (6) um mindestens 5% der Bauwerkhöhe der Hauptstaumauer (1), unterhalb eines Wasserpegels des Stausees (2) liegt.

5. Staubauwerksanordnung nach Anspruch 4, **dadurch gekennzeichnet, dass** die sanierungsbedürftige Hauptstaumauer (1) teilweise saniert werden kann, wobei die Hauptstaumauer (1) bei Bedarf auch zusätzlich erhöht werden kann.

6. Staubauwerksanordnung nach Anspruch 4 oder 5, **dadurch gekennzeichnet, dass** die Hauptstaumauer (1) und die Entlastungsmauer (5) jeweils mindestens eine Referenzstelle umfassen, womit eine Formänderung der Hauptstaumauer (1) und/oder der Entlastungsmauer (5) sowie eine Verschiebung der Hauptstaumauer (1) und/oder der Entlastungsmauer (5) relativ zueinander überwacht werden können.

7. Staubauwerksanordnung nach Anspruch 4 oder 5, **dadurch gekennzeichnet, dass** der Entlastungssee (6) mindestens einen Zwischenboden umfasst.

## Claims

1. Method for relieving a main dam (1) of a dam structure arrangement (14) of a reservoir, wherein the dam structure arrangement (14) comprises a main dam (1) for impounding a reservoir and a relief dam (5), wherein downstream of the main dam (1) a relief dam (5) is constructed which has a lower height than the main dam (1), wherein between the main dam (1) and the relief dam (5) a relief reservoir (6) is formed in such a manner that resulting hydrostatic pressure forces on the main dam (1) are reduced, **characterized in that** the structure height of the relief dam (5) is between 30% and 95% of the structure height of the main dam (1) and wherein a crest of the relief dam (5) lies at least 5% of the structure height of the main dam (1) below the crest of the main dam (1) and a water level in the relief reservoir (6) lies at least 5% of the structure height of the main dam (1) below a water level of the reservoir (2).

2. Method according to claim 1, **characterized in that** the relief reservoir (6) has a free surface.

3. Use of the method according to one of claims 1 or 2 for relieving an existing main dam (1) requiring rehabilitation instead of its complete rehabilitation.

4. Dam structure arrangement of a reservoir comprising a main dam (1), wherein the dam structure arrangement comprises, downstream of the main dam (1), a relief dam (5) which has a lower height than the main dam (1), wherein between the main dam (1) and the relief dam (5) a relief reservoir (6) is formed in such a manner that resulting hydrostatic pressure forces on the main dam (1) are reduced, **characterized in that** the structure height of the relief dam (5) is between 30% and 95% of the structure height of the main dam (1) and wherein a crest of the relief dam (5) lies at least 5% of the structure height of the main dam (1) below the crest of the main dam (1) and a water level in the relief reservoir (6) lies at least 5% of the structure height of the main dam (1) below a water level of the reservoir (2).

5. Dam structure arrangement according to claim 4, **characterized in that** the main dam (1) requiring rehabilitation can be partially rehabilitated, wherein the main dam (1) can also additionally be raised if required.

6. Dam structure arrangement according to claim 4 or 5, **characterized in that** the main dam (1) and the relief dam (5) each comprise at least one reference point by means of which a deformation of the main dam (1) and/or of the relief dam (5) as well as a displacement of the main dam (1) and/or of the relief dam (5) relative to one another can be monitored.

7. Dam structure arrangement according to claim 4 or 5, **characterized in that** the relief reservoir (6) comprises at least one intermediate floor.

## Revendications

1. Procédé de décharge d'un mur de barrage principal (1) d'un agencement d'ouvrage de barrage (14) d'un lac de retenue, dans lequel l'agencement d'ouvrage de barrage (14) comprend un mur de barrage principal (1) servant à la retenue d'un lac de retenue ainsi qu'un mur de décharge (5), dans lequel un mur de décharge (5) est construit en aval du mur de barrage principal (1), lequel présente une hauteur plus basse que le mur de barrage principal (1), dans lequel un lac de décharge (6) est formé entre le mur de barrage principal (1) et le mur de décharge (5) de telle sorte que des forces de pression hydrostatiques résultantes sur le mur de barrage principal (1) sont réduites, **caractérisé en ce que** la hauteur d'ouvrage du mur de décharge (5) est comprise entre 30 % et 95 % de la hauteur d'ouvrage du mur de barrage principal (1) et dans lequel une crête du mur de décharge (5) se trouve au-dessous de la crête du mur de barrage principal (1) d'au moins 5 % de la hauteur d'ouvrage du mur de barrage principal (1) et dans lequel un niveau d'eau dans le lac de décharge (6) se trouve au-dessous d'un niveau d'eau du lac de retenue (2) d'au moins 5 % de la hauteur d'ouvrage du mur de barrage principal (1).

2. Procédé selon la revendication 1, **caractérisé en ce que** le lac de décharge (6) présente une surface libre.

3. Utilisation du procédé selon l'une des revendications 1 ou 2 pour la décharge d'un mur de barrage principal (1) existant nécessitant une remise en état, au lieu de sa rénovation complète.

4. Agencement d'ouvrage de barrage d'un lac de retenue comprenant un mur de barrage principal (1), dans lequel l'agencement d'ouvrage de barrage comprend un mur de décharge (5) en aval du mur de barrage principal (1), lequel présente une hauteur plus basse que le mur de barrage principal (1), dans lequel un lac de décharge (6) est formé entre le mur de barrage principal (1) et le mur de décharge (5) de telle sorte que des forces de pression hydrostatiques résultantes sur le mur de barrage principal (1) sont réduites, **caractérisé en ce que** la hauteur d'ouvrage du mur de décharge (5) est comprise entre 30 % et 95 % de la hauteur d'ouvrage du mur de barrage principal (1) et dans lequel une crête du mur de décharge (5) se trouve au-dessous de la crête du mur de barrage principal (1) d'au moins 5 % de la hauteur d'ouvrage du mur de barrage principal (1) et dans lequel un niveau d'eau dans le lac de décharge (6) se trouve au-dessous d'un niveau d'eau du lac de retenue (2) d'au moins 5 % de la hauteur d'ouvrage du mur de barrage principal (1).

5. Agencement d'ouvrage de barrage selon la revendication 4, **caractérisé en ce que** le mur de barrage principal (1) nécessitant une remise en état est configuré de manière à pouvoir être partiellement rénové, dans lequel le mur de barrage principal (1) est également configuré de manière à pouvoir être surélevé au besoin.

6. Agencement d'ouvrage de barrage selon la revendication 4 ou 5, **caractérisé en ce que** le mur de barrage principal (1) et le mur de décharge (5) comprennent chacun au moins un point de référence, grâce auquel il est possible de surveiller une déformation du mur de barrage principal (1) et/ou du mur de décharge (5) ainsi qu'un déplacement du mur de barrage principal (1) et/ou du mur de décharge (5) l'un par rapport à l'autre.

7. Agencement d'ouvrage de barrage selon la revendication 4 ou 5, **caractérisé en ce que** le lac de décharge (6) comprend au moins un fond intermédiaire.
